# FASCICULE DE BREVET EUROPEEN

(11) **EP 4 249 837 B1**
(45) Date de publication et mention de la délivrance du brevet: **04.09.2024**
(21) Numéro de dépôt: 23156991.4
(22) Date de dépôt: 16.02.2023
(51) Int. Cl.: F25J 3/02

(54) **PROCÉDÉ DE REMPLACEMENT D'UN PREMIER APPAREIL DE SÉPARATION D'UN MÉLANGE DE MONOXYDE DE CARBONE, DE MÉTHANE ET D'HYDROGÈNE**
VERFAHREN ZUM ERSETZEN EINER ERSTEN TRENNVORRICHTUNG EINES GEMISCHES AUS KOHLENMONOXID, METHAN UND WASSERSTOFF
METHOD FOR REPLACING FIRST APPARATUS FOR SEPARATING MIXTURE OF CARBON MONOXIDE, METHANE AND HYDROGEN

(30) Priorité: 21.03.2022 FR 2202467
(43) Date de publication de la demande: 27.09.2023
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: MURINO, Michele, 94503 CHAMPIGNY SUR MARNE (FR); KONIECZNY, Anais, 94503 CHAMPIGNY SUR MARNE (FR); GIAMETTA, Roxane, 94503 CHAMPIGNY SUR MARNE (FR)
(74) Mandataire: Air Liquide

(56) Documents cités:
- EP-A1- 2 562 502
- FR-A1- 2 881 417
- US-A1- 2008 308 769
- US-A1- 2018 058 757
- US-B1- 6 266 976
- BERNINGER R: "FORTSCHRITTE BEI DER H2/CO-TIEFTEMPERATURZERLEGUNG", BERICHTE AUS TECHNIK UND WISSENSCHAFT, LINDE AG. WIESBADEN, DE, vol. 62, 1 January 1988 (1988-01-01), pages 18 - 23, XP001181523, ISSN: 0942-332X

## Description

La présente invention est relative à un procédé de remplacement d'un premier appareil de séparation d'un mélange de monoxyde de carbone, de méthane et d'hydrogène. En particulier elle concerne un procédé de remplacement d'un appareil de séparation par distillation cryogénique d'un tel mélange.

Il est parfois nécessaire de changer de technologie pour une séparation d'un mélange d'hydrogène et de monoxyde de carbone.

Parmi les technologies de pointe actuelles pour la séparation cryogénique d'un gaz de synthèse comprenant de l'hydrogène et du monoxyde de carbone, on peut citer :
1. Lavage au solvant de gaz de synthèse (avec azote ou méthane comme liquide de lavage)
2. Condensation partielle

Alors que la première technique convient mieux à une composition de gaz de synthèse riche en H2, la deuxième fonctionne mieux pour une composition de gaz de synthèse riche en CO.

Il est courant dans l'industrie de modifier périodiquement le rapport de gaz de synthèse CO / H2 pour mieux suivre les besoins des consommateurs.

Dans le cas où cela se produit dans le sens d'une augmentation de la concentration de CO dans le gaz de synthèse, associée à une augmentation de la production, l'installation de séparation cryogénique du gaz de synthèse ne pourra plus traiter le nouveau fluide parce que :
i) sa capacité sera insuffisante pour traiter l'augmentation de la production
ii) le processus de lavage au solvant n'est plus le meilleur schéma de processus disponible.

Il sera alors nécessaire de remplacer l'installation par une nouvelle, fonctionnant par exemple avec un procédé de condensation partielle. Un tel appareil est connu par exemple du document US 6 266 976 B1.

Dans cette situation, on pourrait être intéressé à conserver le compresseur de cycle CO de l'ancien appareil, car ce type de machine est très coûteux.

Cela présente deux défis:
i) adapter le nouveau cycle à la capacité existante du compresseur
ii) concevoir la colonne de séparation CO / CH₄ pour disposer d'un équipement facile à réguler.

L'adaptation du cycle est un défi en raison de
- la capacité du compresseur relativement faible par rapport à la nouvelle taille de l'appareil
- le fait que la production de CO moyenne pression est excédentaire, alors que la production de CO haute pression n'est pas suffisante pour alimenter le rebouilleur de la colonne CO / CH₄.

Cela conduit traditionnellement à concevoir une colonne CO / CH₄ difficile à réguler et très sensible aux changements de conditions de procédé car:
- l'énergie de rebouillage manquante de la colonne CO / CH₄ est fournie via un flux surchauffé de CO vaporisé impur
- le débit de liquide de cuve soutiré de la colonne d'épuisement (en anglais « stripping column ») et amené à la colonne CO/CH₄ sous forme liquide est faible par rapport au le débit de liquide de cuve vaporisé.

Par conséquent, de petites instabilités dans la température de la ligne d'échange ou dans le flux de répartition du liquide de cuve soutiré de la colonne d'épuisement ont un impact important sur le profil de température de la colonne.

Un objet de l'invention est d'apporter une solution aux défis ci-dessus.

Selon un aspect de l'invention, il est prévu un procédé de remplacement d'un premier appareil de séparation d'un mélange de monoxyde de carbone, de méthane et d'hydrogène par un deuxième appareil selon la revendication 1.

Selon d'autres aspects facultatifs :
- le deuxième appareil comprend un rebouilleur de cuve de la colonne de séparation et des moyens pour sortir un débit enrichi en monoxyde de carbone du compresseur reliés au rebouilleur de cuve de la colonne de séparation pour y amener du gaz comprimé pour chauffer le rebouilleur de cuve de la colonne de séparation.
- le deuxième appareil comprend un rebouilleur de cuve de la colonne d'épuisement et des moyens pour sortir un débit enrichi en monoxyde de carbone du compresseur reliés au rebouilleur de cuve de la colonne d'épuisement pour y amener du gaz comprimé pour chauffer le rebouilleur de cuve de la colonne d'épuisement.

Selon l'invention, il est mieux de vaporiser tout le liquide de cuve soutiré de la colonne d'épuisement (CO impur) destiné à la colonne CO/CH₄ avant de l'envoyer à la colonne CO/CH₄ entièrement sous forme gazeuse. Ceci élimine les problèmes dus aux instabilités et permet également de réduire le surchauffage du monoxyde de carbone, ce qui améliore l'efficacité exégétique du procédé.

Le reflux liquide insuffisant est complété en augmentant le débit de CO de cycle liquéfié dans la ligne d'échange contre le CO impur vaporisé mentionné auparavant. Une optimisation supplémentaire est de chauffer la colonne avec du monoxyde de carbone à la moyenne pression, ce qui augmente l'énergie de rebouillage et ainsi de réduire encore le surchauffage du liquide de cuve vaporisé provenant de la colonne d'épuisement. Ceci aura pour avantage de réduire la sensibilité de la colonne aux instabilités de la ligne d'échange thermique.

Ainsi il devient possible d'exploiter le compresseur de cycle existant qui aurait sinon, comme déjà mentionné, une production de monoxyde de carbone moyenne pression excédentaire et une production de monoxyde de carbone haute pression insuffisante.

L'invention s'applique à tout cas où un compresseur de cycle CO a une production de monoxyde de carbone moyenne pression excédentaire et/ou une production de monoxyde de carbone haute pression insuffisante pour le procédé dans lequel il doit être incorporé.

L'invention sera décrite de manière plus détaillée en se référant à la figure.
[FIG. 1] représente un deuxième appareil utilisant un compresseur d'un premier appareil selon le procédé de l'invention.

Le deuxième appareil utilisé comprend une colonne d'épuisement K1 et une colonne de séparation CO/CH₄ K2 ainsi qu'un système de séparation S en amont de la colonne de l'épuisement. Ce système S opère à une température cryogénique et permet de séparer un débit 1 contenant du monoxyde de carbone, du méthane et de l'hydrogène et éventuellement de l'azote par condensation partielle et/ou distillation et/ou lavage afin de produire au moins un mélange 3 sous forme liquide contenant du monoxyde de carbone, du méthane et de l'hydrogène. Le système S emploie par exemple produit par au moins une étape de condensation partielle pour produire le mélange. Le mélange peut être le liquide produit par au moins une étape de condensation partielle, par exemple. Le mélange est envoyé en tête d'une colonne d'épuisement qui en élimine au moins partiellement l'hydrogène qui forme le gaz de tête 5 de la colonne. Le gaz 5 se réchauffe dans un échangeur de chaleur par contact indirect E, par exemple un échangeur à plaques et à ailettes, où se refroidit le débit 1 pour l'amener à une température cryogénique.

Une partie du liquide de cuve 7 de la colonne K1 est vaporisé dans un rebouilleur R1 et envoyé en cuve de la colonne K1. Tout le reste du liquide 11 est détendu dans une vanne V3, vaporisé dans l'échangeur E et envoyé à une température intermédiaire de l'échanger E alimenter la colonne de séparation K2 à un niveau intermédiaire de celle-ci, se trouvant entièrement sous forme gazeuse.

La colonne de séparation K2 séparer le gaz formé en vaporisant le liquide 11 pour former un gaz de tête 17 enrichi en monoxyde de carbone et un liquide riche en méthane. Une partie 13 du liquide de cuve est vaporisée dans un rebouilleur R2 et le reste du liquide 15 est réchauffé dans l'échangeur E pour former un produit ou du carburant pour un procédé annexe.

Le gaz enrichi en monoxyde de carbone 17 est réchauffé dans l'échangeur de chaleur E dans un compresseur comprenant au moins trois étages C1, C2. Une partie 19 du gaz comprimé par exemple uniquement dans les deux premiers étages C1 et se trouvant à une pression intermédiaire du compresseur est refroidie dans l'échangeur de chaleur E. Une partie 24 du gaz est soutirée de l'échangeur à une température intermédiaire de celui-ci et sert à réchauffer le rebouilleur R1 et/ou le rebouilleur R2. Ici les deux rebouilleurs sont chauffés par deux débits 26, 28 formés en séparant en deux la partie 24 pour chauffer les rebouilleurs R1, R2 en série. Les liquides formés sont détendus dans les vannes V1, V2 respectivement, puis mélangés pour former un débit 30 qui est sousrefroidi dans l'échangeur E pour former un liquide qui alimente la tête de la colonne de séparation K2.

Optionnellement une partie 23 du gaz 19 se refroidit jusqu'au bout froid de l'échangeur E, s'y condensant, s'y sous refroidit, est détendue dans une vanne V4 et est envoyée également en tête de la colonne de séparation K2.

La colonne K2 ne comprend pas de condenseur de tête. Le produit principal du procédé est le gaz enrichi en CO 21 comprimé dans le dernier étage C2 du compresseur.

En cas de restructuration d'un appareil de séparation d'un mélange de monoxyde de carbone, d'hydrogène et de méthane, un compresseur C1 d'un procédé existant peut être incorporé dans ce nouveau procédé. Le fait que le compresseur existant soit dimensionné pour produire un débit plus grand que le débit 21 ne pose aucun problème puisque l'étage C1 doit justement comprimer les débits 19, 21, alors que l'étage C2 ne comprime que le débit 21.

Les frigories du procédé sont fournies par une turbine (non-illustrée) qui détend du CO du cycle cryogénique et / ou par un apport de liquide froid provenant d'une source extérieure.

Ainsi on peut remplacer un premier appareil de séparation d'un mélange de monoxyde de carbone, de méthane et d'hydrogène utilisant une colonne de lavage au méthane ou une colonne de lavage au monoxyde de carbone, une colonne de séparation de monoxyde de carbone et de méthane et un compresseur de monoxyde de carbone relié à la colonne de séparation conçu pour comprimer un débit D jusqu'à une pression P, P étant la pression de production du produit de l'appareil. Le premier appareil est remplacé par un deuxième appareil tel que décrit ci-dessus et illustré dans la figure comprenant éventuellement un système de séparation par condensation partielle et une, éventuellement la préexistante, colonne de séparation ainsi que le compresseur préexistant, le compresseur étant relié à la colonne de séparation pour comprimer un gaz enrichi en monoxyde de carbone ayant un débit D jusqu'à la pression P, étant relié à un autre compresseur qui comprime une première partie du débit D jusqu'à une pression P', supérieure à P et à un cycle de CO où circule une deuxième partie du débit D.

## Revendications

1. Procédé de remplacement d'un premier appareil de séparation d'un mélange de monoxyde de carbone, de méthane et d'hydrogène utilisant une colonne de lavage au méthane, une colonne de séparation de monoxyde de carbone et de méthane et un compresseur de monoxyde de carbone (C1) relié à la colonne de séparation conçu pour comprimer un débit D jusqu'à une pression P, P étant la pression de production du produit de l'appareil, le premier appareil étant remplacé par un deuxième appareil de séparation d'un mélange de monoxyde de carbone, de méthane et d'hydrogène comprenant une colonne d'épuisement (K1), une colonne de séparation (K2), des moyens pour envoyer le mélange (3) sous forme liquide en tête de la colonne d'épuisement, des moyens pour soutirer un gaz enrichi en hydrogène (5) en tête de la colonne d'épuisement et des moyens pour soutirer un liquide de cuve (7) appauvri en hydrogène en cuve de la colonne d'épuisement, des moyens pour vaporiser complètement une première partie (11) du liquide de cuve pour envoyer le débit gazeux formé à la colonne de séparation, des moyens (R1) pour vaporiser le reste (9) du liquide de cuve et de le renvoyer à la colonne d'épuisement, des moyens pour soutirer un débit gazeux enrichi en monoxyde de carbone (17) en tête de la colonne de séparation et des moyens pour soutirer un débit liquide enrichi en méthane (15) en cuve de la colonne de séparation, un compresseur (C1) ayant au moins deux étages qui est le compresseur du premier appareil et des moyens pour y envoyer le débit gazeux enrichi en monoxyde de carbone (23) pour s'y comprimer et un autre compresseur (C2), le compresseur étant relié à la colonne de séparation pour comprimer un gaz enrichi en monoxyde de carbone ayant un débit D jusqu'à la pression P et étant relié à l' autre compresseur (C2) qui comprime une première partie du débit D jusqu'à une pression P', supérieure à P et étant relié à un cycle de CO où circule une deuxième partie du débit D.

2. Procédé selon la revendication 1 dans lequel le deuxième appareil comprend un rebouilleur de cuve (R2) de la colonne de séparation (K2) et des moyens pour sortir un débit enrichi en monoxyde de carbone (24, 26) du compresseur reliés au rebouilleur de cuve de la colonne de séparation pour y amener du gaz comprimé pour chauffer le rebouilleur de cuve de la colonne de séparation.

3. Procédé selon la revendication 1 dans lequel le deuxième appareil comprend un rebouilleur de cuve (R1) de la colonne d'épuisement (K1) et des moyens pour sortir un débit enrichi en monoxyde de carbone (24, 26) du compresseur reliés au rebouilleur de cuve de la colonne d'épuisement pour y amener du gaz comprimé pour chauffer le rebouilleur de cuve de la colonne d'épuisement.

## Patentansprüche

1. Verfahren zum Ersetzen einer ersten Trennvorrichtung eines Gemisches aus Kohlenmonoxid, Methan und Wasserstoff, die eine Methanwaschkolonne, eine Kohlenmonoxid/Methan-Trennkolonne und einen mit der Trennkolonne verbundenen Kohlenmonoxidverdichter (C1), der dafür ausgelegt ist, einen Volumenstrom D auf einen Druck P zu verdichten, verwendet, wobei P der Produktionsdruck des Produkts der Vorrichtung ist, wobei die erste Vorrichtung durch eine zweite Trennvorrichtung eines Gemisches aus Kohlenmonoxid, Methan und Wasserstoff ersetzt wird, welche umfasst: eine Stripperkolonne (K1), eine Trennkolonne (K2), Mittel zum Zuführen des Gemisches (3) in flüssiger Form am Kopf der Stripperkolonne, Mittel zum Abziehen eines mit Wasserstoff angereicherten Gases (5) am Kopf der Stripperkolonne und Mittel zum Abziehen einer an Wasserstoff abgereicherten Sumpfflüssigkeit (7) am Sumpf der Stripperkolonne, Mittel zum vollständigen Verdampfen eines ersten Teils (11) der Sumpfflüssigkeit zum Zuführen des gebildeten Gasstroms zu der Trennkolonne, Mittel (R1) zum Verdampfen des Restes (9) der Sumpfflüssigkeit und zum Zurückführen desselben in die Stripperkolonne, Mittel zum Abziehen eines mit Kohlenmonoxid angereicherten Gasstroms (17) am Kopf der Trennkolonne und Mittel zum Abziehen eines mit Methan angereicherten Flüssigkeitsstroms (15) am Sumpf der Trennkolonne, einen mindestens zwei Stufen aufweisenden Verdichter (C1), welcher der Verdichter der ersten Vorrichtung ist, und Mittel zum Zuführen des mit Kohlenmonoxid angereicherten Gasstroms (23) zu ihm, um hier verdichtet zu werden, und einen weiteren Verdichter (C2), wobei der Verdichter mit der Trennkolonne verbunden ist, um ein mit Kohlenmonoxid angereichertes Gas, das einen Volumenstrom D aufweist, auf einen Druck P zu verdichten, und mit dem weiteren Verdichter (C2) verbunden ist, der einen ersten Teil des Volumenstroms D auf einen Druck P' verdichtet, der höher als P ist, und mit einem CO-Kreislauf verbunden ist, wo ein zweiter Teil des Volumenstroms D zirkuliert.

2. Verfahren nach Anspruch 1, wobei die zweite Vorrichtung einen Sumpfverdampfer (R2) der Trennkolonne (K2) und Mittel zum Ausleiten eines mit Kohlenmonoxid angereicherten Volumenstroms (24, 26) aus dem Verdichter umfasst, die mit dem Sumpfverdampfer der Trennkolonne verbunden sind, um ihm verdichtetes Gas zuzuführen, um den Sumpfverdampfer der Trennkolonne zu erwärmen.

3. Verfahren nach Anspruch 1, wobei die zweite Vorrichtung einen Sumpfverdampfer (R1) der Stripperkolonne (K1) und Mittel zum Ausleiten eines mit Kohlenmonoxid angereicherten Volumenstroms (24, 26) aus dem Verdichter umfasst, die mit dem Sumpfverdampfer der Stripperkolonne verbunden sind, um ihm verdichtetes Gas zuzuführen, um den Sumpfverdampfer der Stripperkolonne zu erwärmen.

## Claims

1. Process for replacing a first unit for separating a mixture of carbon monoxide, methane and hydrogen using a methane scrubbing column, a carbon monoxide/methane splitter column and a carbon monoxide compressor (C1) connected to the splitter column and designed to compress a flow D to a pressure P, P being the production pressure of the product of the unit, the first unit being replaced by second unit for separating a mixture of carbon monoxide, methane and hydrogen comprising a stripping column (K1), a splitter column (K2), means for sending the mixture (3) in liquid form to the top of the stripping column, means for drawing off a hydrogen-enriched gas (5) at the top of the stripping column and means for drawing off a hydrogen-depleted bottom liquid (7) at the bottom of the stripping column, means for completely vaporizing a first portion (11) of the bottom liquid in order to send the gaseous flow formed to the splitter column, means (R1) for vaporizing the remainder (9) of the bottom liquid and sending it back to the stripping column, means for drawing off a carbon monoxide-enriched gaseous flow (17) at the top of the splitter column and means for drawing off a methane-enriched liquid flow (15) at the bottom of the splitter column, a compressor (C1) having at least two stages which is the compressor of the first unit and means for sending thereto the carbon monoxide-enriched gaseous flow (23) to be compressed therein and another compressor (C2), the compressor being connected to the splitter column in order to compress a carbon monoxide-enriched gas having a flow D to the pressure P and being connected to the other compressor (C2) which compresses a first portion of the flow D to a pressure P', greater than P and being connected to a CO cycle where a second portion of the flow D circulates.

2. Process according to Claim 1, in which the second unit comprises a bottom reboiler (R2) of the splitter column (K2) and means for discharging a carbon monoxide-enriched flow (24, 26) from the compressor which are connected to the bottom reboiler of the splitter column in order to introduce thereinto compressed gas for heating the bottom reboiler of the splitter column.

3. Process according to Claim 1, in which the second unit comprises a bottom reboiler (R1) of the stripping column (K1) and means for discharging a carbon monoxide-enriched flow (24, 26) from the compressor which are connected to the bottom reboiler of the stripping column in order to introduce thereinto compressed gas for heating the bottom reboiler of the stripping column.
